# EUROPÄISCHE PATENTSCHRIFT

(11) **EP 0 199 833 B1**
(45) Veröffentlichungstag und Bekanntmachung des Hinweises auf die Patenterteilung: **24.08.1988**
(21) Anmeldenummer: 85105181.3
(22) Anmeldetag: 27.04.1985
(51) Int. Cl.: F04C 15/04, F16K 11/065

(54) **Hydraulikpumpe**
Hydraulic pump
Pompe hydraulique

(43) Veröffentlichungstag der Anmeldung: 05.11.1986
(73) Patentinhaber: Vickers Systems GmbH, D-61294 Bad Homburg (DE)
(72) Erfinder: Schulz, René, Dr., D-6392 Neu-Anspach (DE); Teubler, Heinz, D-6382 Friedrichsdorf (DE); Breuer, Peter, D-6382 Friedrichsdorf (DE)
(74) Vertreter: Blumbach Weser Bergen Kramer

(56) Entgegenhaltungen:
- DE-A- 3 033 388
- DE-B- 1 108 027
- DE-C- 619 219
- US-A- 2 145 533
- US-A- 3 033 221
- US-A- 3 185 178

## Beschreibung

Die Erfindung bezieht sich auf eine Hydraulikpumpe, insbesondere zur Lenkhilfe, mit den Merkmalen des Oberbegriffs des Anspruchs 1.

Lenkhilfpumpen sind gewöhnlich in der Bauart als Flügelzellenpumpen ausgebildet und mit dem Antriebsmotor des Fahrzeugs starr verbunden, in welchem die Lenkhilfe angewendet wird. Mit steigender Motordrehzahl nimmt demnach der Pumpenförderstrom zu. Bei höheren Drehzahlen des Motors wird aber gewöhnlich keine starke Lenkunterstützung benötigt. Deshalb wird meist ein Stromregelventil dazu verwendet, einen Teil des Pumpenförderstroms abzuregeln, während der verbleibende geregelte Nutzstrom über das Lenkventil zurück zum Tank geleitet wird. Dabei entspannt sich die unter dem sogenannten Staudruck stehende Hydraulikflüssigkeit, was zu einem entsprechenden Leistungsverlust führt, wenn die Leistung nicht von der Lenkung aufgenommen wird. Eine derart hohe Leistungsaufnahme kommt praktisch im hohen Drehzahlbereich nicht vor, weil man bei rascher Fahrt nicht scharf einlenken kann. Im hohen Drehzahlbereich der Pumpe wird demnach eine ständige Leistungsbereitschaft aufrecht erhalten, die in ihrer Höhe nicht benötigt wird und somit zu einem unnötigen Leistungsverlust führt.

Um diesen Nachteil zu beheben, ist es bereits bekannt, das Stromregelventil für einen fallenden Kennlinienast der Nutzstrom-Pumpendrehzahl-Charakteristik auszulegen und zu gestalten (DE-A-2 265 097 und DE-A-2 652 707). Die Druckeinlassöffnung zum Stromregelventil ist dabei radial angeordnet, ebenso der Entladekanal, während der Nutzstromauslass axial, in Richtung der Bewegung des Schiebekolbens des Stromregelventils, angeordnet ist. Der Fortsatz am Schieberkolben ist als Ventilnadel mit Nadelkopf ausgebildet, wobei sich die Ventilnadel durch den axialen Auslass erstreckt, so dass eine Messblende gebildet wird, deren Weite von der Stellung des Nadelkopfes zum axialen Auslass abhängt. Nachteilig ist dabei der Umstand, dass bereits sehr geringe Änderungen der Stellung zu erheblichen Änderungen der durchströmten Querschnittsfläche des axialen Auslasses führen.

Der Erfindung liegt die Aufgabe zugrunde, eine Hydraulikpumpe der oberbegrifflichen Art so zu gestalten, dass durch geringfügige Änderungen am Stromregelventil ein breiter Bereich von fallenden Kennlinienästen der Nutzstrom-Pumpendrehzahl-Charakteristik erzeugt werden kann. Es soll also eine für den Anwendungsfall angepasste Charakteristik erzeugt werden können.

Die gestellte Aufgabe wird aufgrund der Massnahmen des Hauptanspruchs gelöst.

Der an dem Fortsatz des Schieberkolbens ausgebildete Ringraum hat eine gewisse Überdeckungsbreite mit Bezug auf die Messblenden-Bohrung und die vorzugsweise doppelt vorhandenen Entladekanäle. Der Ringraum wird von einem Hohlraum im Fortsatz des Schieberkolbens gespeist. Im Ringraum teilt sich der Strom im Sinne des Nutzstroms und des abgeregelten Förderstromes. Letzterer wird auf kurzem Wege wieder in den Einlass der Pumpe entladen, so dass geringe Strömungsverluste entstehen. Die Aufteilung des Stromes im Ringraum hat den weiteren Vorteil, dass die ausgeübten Impulskräfte einander entgegengesetzt sind, so dass eine weitgehende Kompensation der Strömungskräfte auf den Schieberkolben eintritt.

Nach einer Weiterbildung der Erfindung besitzt der Nutzstrombohrungskanal einen zweiten Zulauf, gebildet durch einen Ringspalt zwischen dem Fortsatz des Ventilschiebers und der Ventilbohrungswand im Bewegungsbereich dieses Fortsatzes. Dieser Zulaufquerschnitt ist kleiner als der normale Öffnungsquerschnitt zwischen Ringraum und Nutzstrom-Bohrungskanal.

Nach weiteren Ausgestaltungen der Erfindung kann der Fortsatz des Schieberkolbens verschiedene geometrische Gestaltungen aufweisen, um Einfluss auf den Verlauf der Nutzstrom-Purnpendrehzahl-Charakteristik zu nehmen.

Die Erfindung wird anhand der Zeichnung beschrieben. Dabei zeigt:
Fig. 1 einen vertikalen Längsschnitt durch eine Flügelzellenpumpe, teilweise abgebrochen;
Fig. 2 einen horizontalen Längsschnitt entlang der Linie 11-11 in Fig. 1, teilweise abgebrochen;
Fig. 3 einen Querschnitt gemäss Linie III-III in Fig. 1;
Fig. 4 eine vergrösserte Einzelheit aus Fig. 1, 2, schematisiert;
Fig. 5-8 Kolbenformen und zugehörige Diagramme des abgegebenen Nutzstroms über der Pumpendrehzahl.

Die Flügelzellenpumpe weist ein Gehäusehauptteil 1 und einen Gehäusedeckel 2 auf, die einen Innenraum 1 a druckmitteldicht einschliessen. Im Innenraum 1 sitzen - gehäusefest angeordnet - eine Druckplatte 4 und ein Nockenring 5, die durch Stifte 6 drehgesichert sind. Innerhalb des Nockenrings 5 und zwischen dem Gehäusedeckel 2 und der Druckplatte 4 ist ein Rotor 7 angeordnet, der (Fig. 3) eine Reihe von radialen Führungsschlitzen besitzt. Innerhalb dieser Führungsschlitze sind Flügel 8 radial verschieblich gelagert. Der Rotor 7 ist über eine Welle 9 antreibbar, die in einer Lagerbohrung des Gehäusedeckels 2 gelagert ist. Der Rotor 7 ist zylindrisch geformt, während der Nockenring 5 einen angenähert ovalen Innenumriss aufweist, dessen kleine Achse etwa dem Durchmesser des Rotors entspricht, während die grosse Achse die Auszugslänge der Flügel 8 bestimmt. Auf diese Weise liegen zwischen dem Nockenring 5 und dem Rotor 7 zwei sichelförmige Verdrängerbereiche 11, 12, die von den Flügeln 8 in eine Anzahl von Zellenräumen unterteilt werden. Bei der Saugseite des Systems vergrössern sich die Zellenräume, und bei der Druckseite verkleinern sie sich.

Die Zufuhr von Hydraulikflüssigkeit erfolgt von einem Tank 14 (Fig. 3) und einem Verteilbereich 16 über zwei leicht schräg fallende Bohrungen 17 (Fig. 2), knieförmige Zufuhrkanalabschnitte 18 und Eingangsöffnungen 20 in die jeweiligen Verdrängerbereiche der Pumpe. Die knieförmigen Zuführkanalabschnitte 18 weisen jeweils einen radialen Schenkel auf, der in einen Entladekanal 19 (Fig. 2 und 4) einmündet.

Die Abfuhr der Hydraulikflüssigkeit erfolgt über Auslassöffnungen 33 (Fig. 1) durch die Druckplatte 4 hindurch auf deren Rückseite in einen Druckraum 35. Bei einem Stromregelventil 40 teilt sich der Pumpenförderstrom auf in einen über eine Bohrung 38 fliessenden, geregelten Nutzstrom zu einem äusseren Pumpenauslass 37 (Fig 2) und einen durch die Entladekanäle 19 abfliessenden, abgeregelten Förderstrom. Die Bohrung 38 stellt einen Nutzstromkanal und gleichzeitig einen Teil einer Messblende 36 dar, die vom Nutzstrom durchflossen wird und dessen Spannungsabfall abgegriffen wird. Der Nutzstrom gelangt über einen schräg verlaufenden Abfuhrkanal 39 (Fig. 1) zum Pumpenauslass 37 (Fig. 2). Von diesem führt eine Verbindung zu einem Steuerraum 47 des Stromregelventils 40 über eine Dämpfungsdrossel 48. Das Stromregelventil 40 weist einen in einer Ventilbohrung 55 geführten Schieberkolben 41 auf, der durch die Kraft einer Feder 42 in Richtung auf die Druckplatte 4 gedrängt und gegebenenfalls dort zur Anlage gebracht wird. Der Schieberkolben 41 weist eine erste und zweite Kolbenfläche 53, 54 sowie zwei Kolbenbunde 43, 44 auf, zwischen denen sich eine Ringnut 45 erstreckt. Der Kolbenbund 43 ist schmäler als die Entladekanäle 19 (Fig. 2), welche auf die Ringnut 45 treffen. Von der Ringnut 45 führt ein teilweise radial und teilweise axial sich erstreckender Kanal 46 durch den Schieberkolben 41 in den Steuerraum 47, und der Kanal 46 wird von einem Kegelventil beherrscht, welches beim Überschreiten eines bestimmten zulässigen Drucks im Steuerraum 47 anspricht und diesen Raum entlädt, so dass der Schieberkolben 41 als gesteuertes Druckbegrenzungsventil wirkt, wie es bekannt ist. Ob als Stromregelventil oder als Druckbegrenzungsventil, beim Ansprechen nimmt das Ventil 40 die in Fig. 4 dargestellte Lage ein.

Der Schieberkolben 41 weist einen Fortsatz 49 auf, in welchem ein Hohlraum 50 untergebracht ist. Dieser steht über eine Reihe von Bohrungen 51 mit einem Ringraum 52 der Breite b in Verbindung. Der Ringraum 52 wird von der ersten Kolbenfläche 53 sowie einer dritten Kolbenfläche 56 begrenzt, welche im Zusammenwirken mit den Entladekanälen 19 und dem Nutzstrom-Bohrungskanal 38 als Steuerkanten arbeiten, so dass das Ventil 40 einen Zweikantenregler darstellt. Die radiale Bohrung 38 und der radiale Entladekanal 19 sind in Fig. 4 in der gleichen Axialebene des Ventils 40 dargestellt, während sie in Wirklichkeit in unterschiedlichen Axialebenen liegen, die beispielsweise einen Winkel von 90° zueinander einschliessen. Projiziert auf die in Fig. 4 dargestellte axiale Schnittebene ergibt sich ein Achsabstand a zwischen dem Entladekanal 19 und der Bohrung 38 mit einer Stegdicke c. Die Kanäle 19 und 38 brauchen nur eine allgemeine radiale Richtung zum Ventil 40 einzunehmen, wichtig ist, dass ein Stegabstand c gebildet wird. Wie ersichtlich, ist der Abstand b grösser als der Abstand c, d.h. der Ringraum 52 vermag in einer bestimmten Stellung des Schieberkolbens 41 die Bohrung 38 mit dem Entladekanal 19 zu verbinden. Der Durchmesser des Fortsatzes 49 ist mit d₂ bezeichnet, während die Ventilbohrung 55 im Bereich dieses Fortsatzes einen Durchmesser von di hat.

Der Betrieb der Pumpe geht wie folgt vor sich: Der Rotor 7 wird über die Welle 9 angetrieben, und die Flügel 8 durchwandern die Verdrängerbereiche 11 und 12, so dass die Flüssigkeit über das Flüssigkeitsauslasssystem 33, 35, 50, 38, 39 dem äusseren Pumpenauslass 37 zugeführt und über den äusseren Pumpeneinlass 16 sowie das Flüssigkeitszufuhrsystem 17, 18, 20 Flüssigkeit nachgesaugt wird. Wenn der Flüssigkeitsstrom durch die Bohrung 38 den gewünschten Wert übersteigt, ist das Druckgefälle an dieser Bohrung 38 genügend gross, die Kraft der Ventilfeder 42 zu überwinden, d.h. die Druckkraft auf die Kolbenfläche 53 ist grösser als die Druckkraft auf die Kolbenfläche 54 plus die Federkraft 42. Nunmehr wird ein Teil des geförderten Pumpenstroms über den Entladekanal 19 abgeregelt, während der Nutzstrom weiterhin über die Bohrung 38 entnommen wird. Deren wirksame Querschnittsfläche nimmt infolge der sich in Schliessrichtung bewegenden Steuerkante 56 ab, d.h. die Messblende 36 wird enger und der Druckabfall des Nutzstromes grösser.

Fig. 4 zeigt ein Diagramm des geregelten Nutzstroms Q gegenüber der Pumpendrehzahl n bei d₁ = d₂. Solange der Ringraum 52 nur mit der Bohrung 38 in Verbindung steht, steigt der Nutzstrom linear mit der Drehzahl n an. Danach wird ein immer grösserer Anteil des Pumpenstroms abgeregelt, bis schliesslich die Steuerkante 56 den Nutzstrom ganz absperrt. Durch entsprechende Bemessung der Grössen a, b, c, d₃, d₄ kann der Verlauf des fallenden Astes der Charakteristik beeinflusst werden, d.h. der Wert n bestimmt werden, bei dem der Nutzstrom Q auf Null geht.

Fig. 5 zeigt einen Schieberkolben 41, dessen Fortsatz 49 einen Durchmesser d₂ aufweist, der kleiner als der Durchmesser d₁ der Ventilbohrung 55 ist. Dadurch wird ein Ringspalt zwischen Fortsatz 49 und Ventilbohrung 55 gebildet, durch den - unabhängig von der Stellung des Schieberkolbens 41 - ein Strom zwischen Druckkammer 35 und Bohrung 38 fliessen kann. Deshalb geht der Nutzstrom Q nicht auf Null zurück, wenn die Kante 56 die Bohrung 38 absperrt. Es versteht sich, dass die durch den Ringspalt fliessende Menge vom auftretenden Druckgefälle abhängt, was im zugeordneten Diagramm durch eine gestrichelte bzw. strichpunktierte Linie angedeutet ist.

In Fig. 6 ist ein Schieberkolben 41 dargestellt, dessen Fortsatz 49 leicht konisch ausgebildet ist. Der Ringraum 52 erstreckt sich deshalb gewissermassen bis zur Vorderkante 57 des Schieberkolbens 41. Wenn sich demnach der Schieberkolben 41 entgegen der Kraft seiner Ventilfeder 42 bewegt, wird die Öffnungsweite des Ringspaltes zwischen dem Fortsatz 49 und der Ventilbohrung 55 enger, wobei die Verengungsgeschwindigkeit bei der Annäherung der Kante 57 an die Ventilbohrung 55 stark zunimmt, so dass der Anteil des Nutzstroms, der über den Ringspalt zwischen Fortsatz 49 und Ventilbohrung 55 fliesst, stark abnimmt. Je nachdem, um wieviel der Innendurchmesser d₁ der Ventilbohrung 55 grösser ist als der Aussendurchmesser d₂ des Fortsatzes 49, bleibt jedoch ein gewisser Anteil des Nutzstromes vorhanden, wie dies in der zugeordneten Charakteristik dargestellt ist.

Fig. 7 zeigt einen Schieberkolben 41 mit einem Fortsatz 49, der aus den Formen des Fortsatzes nach Fig. 5 und 6 zusammengesetzt ist, also einen zylindrischen Bereich 58 und einen konischen Bereich 59 aufweist. Wenn die Fläche 53 mit dem Entladekanal 19 in Verbindung kommt, wird ein immer grösserer Anteil des geförderten Pumpenstroms abgeregelt, jedoch kann ein bestimmter Anteil des Nutzstromes durch den Ringspalt zwischen dem konischen Bereich 59 und der Ventilbohrung 55 in die Bohrung 38 fliessen, bis bei einer bestimmten Stellung des Schieberkolbens 41 der zylindrische Bereich 58 in die Ventilbohrung 55 eintritt. Je nachdem, um wieviel der Aussendurchmesser d₂ des zylindrischen Bereiches 58 kleiner ist als der Innendurchmesser d, der Ventilbohrung, wird dann noch ein grösserer oder kleinerer restlich verbleibender Nutzstrom erzielt, wie dies in der zugeordneten Nutzstrom-Drehzahl-Charakteristik angedeutet ist.

Fig. 8 zeigt ein Ausführungsbeispiel des Schieberkolbens 41 mit einem Fortsatz 49, der eine Kugeloberfläche besitzt. Diese Form ist der Ausbildung nach Fig. 7 angenähert, und demgemäss wird eine ähnliche Nutzstrom-Drehzahl-Charakteristik erzielt.

In den durchgeführten Versuchen wurden die Grössen a, b, c, dᵢ, d₂, d₃, d₄ variiert, womit der Verlauf der dargestellten Charakteristiken noch weiter beeinflusst werden konnte. In der Ausführungsform nach Fig. 4 war a = 10,3 mm, d₄ = 5,5 mm, d₃ = 3,1 bis 6,0 mm und b = 7,7 bis 10,7 mm.

Mit d₃ nahm auch der Nutzstrom Q zu, d.h. der maximale Nutzstrom wurde statt bei n = 10001/min erst bei n = 1700 1/min erreicht und war demgemäss höher. Von dort fiel der Nutzstrom Q auf 0 bei etwa n = 6 - 8000 1 /min ab, wobei die höheren Werte bei höheren Drücken erreicht wurden. Bei relativ kleinen Werten von b fiel der fallende Ast der Charakteristik stärker ab als bei relativ grösserem b.

In der Ausführungsform nach Fig. 5 wurde die Spaltweited, minus d_{z} = 0,21 bis 0,71 mm variiert. Je grösser die Spaltweite, umso weniger steil neigte sich der abfallende Ast der Charakteristik gegen die Nullinie. Bei höheren Drücken konnte auch ein konstanter Nutzstrom unabhängig von der Pumpendrehzahl n erzielt werden. Das Mass b wurde zwischen 7,7 und 8,7 mm variiert, wobei bei höheren Werten von b höhere Nutzstromwerte erzielt wurden, d.h. der fallende Ast der Charakteristik fiel weniger stark ab oder blieb konstant.

Es kann somit festgestellt werden, dass die Charakteristik des geregelten Nutzstromes Q derart beeinflusst werden kann, dass nach Ansprechen des Ventils bei einer bestimmten Pumpendrehzahl die Höhe des geregelten Nutzstromes Q wie folgt abgesenkt wird:
a) bei steigender Drehzahl n langsam abfallend auf Null;
b) bei steigender Drehzahl n langsam abfallend auf einen Mindestwert, und
c) bei steigender Drehzahl n zunächst konstant, dann abfallend auf Null oder einen Mindestwert. In allen Fällen sind die Strömungskräfte auf den Ventilkolben 41 teilweise gegeneinander gerichtet, so dass eine weitgehende Kompensation stattfindet.

## Patentansprüche

1. Hydraulikpumpe, insbesondere zur Lenkhilfe, mit folgenden Merkmalen:
die Hydraulikpumpe weist einen mit wechselnder Drehzahl (n) angetriebenen Rotor (7) auf, der mit feststehenden Pumpenteilen wenigstens einen Verdrängerbereich (11, 12) bildet, zu dem Einlassöffnungen (20) und Auslassöffnungen (33) führen;
die Einlassöffnungen (20) jedes Verdrängerbereiches sind mit einem Zufuhrsystem (17, 18) und die Auslassöffnungen (33) jedes Verdrängerbereiches mit einem Druckraum (35) verbunden;
der Druckraum (35) und das Zufuhrsystem stehen über ein Stromregelventil (40) miteinander in Verbindung, das einen abgeregelten Förderstrom in einen Entladekanal (19) des Zufuhrsystems (17, 18) entlädt und einen geregelten Nutzstrom (Q) an einen äusseren Pumpenauslass (37) abgibt; das Stromregelventil (40) enthält einen in einer Ventilbohrung (55) geführten Schieberkolben (41) mit einer ersten druckhöheren Kolbenfläche (53) und einer zweiten druckniedrigeren Kolbenfläche (54), eine Ventilfeder (42) sowie eine Messblende (36), an der ein Druckabfall des geregelten Nutzstroms (Q) abgegriffen und den beiden Kolbenflächen (53, 54) des Schieberkolbens (41) zugeführt wird; der Schieberkolben (41) weist einen Fortsatz (49) auf, dessen Stellung die wirksame Weite der Messblende (36) mit steigender Pumpendrehzahl (n) herabsetzt, so dass ein insgesamt fallender Kennlinienast der Nutzstrom-Pumpendrehzahi-Charakteristik erzeugt wird,
dadurch gekennzeichnet, dass die Messblende (36) an einem sich im allgemeinen radial in Richtung zum Stromregelventil (40) erstreckenden Nutzstrombohrungskanal (38) gebildet ist,
dass der Nutzstrombohrungskanal (38) und der jeweilige Entladekanal (19) einen axialen Abstand (c), gerechnet in Verschieberichtung des Schieberkolbens (41), voneinander haben, der kleiner ist als die Breite (b) eines Ringraumes (52), der am Schieberkolben (41) zwischen der ersten Kolbenfläche (53) und einer dritten Kolbenfläche (56) gebildet ist;
und dass der Ringraum (52) über einen Hohlraum (50) im Schieberkolben (41) mit dem Druckraum (35) verbunden ist.

2. Hydraulikpumpe nach Anspruch 1, dadurch gekennzeichnet, dass der Fortsatz (49) des Schieberkolbens (41) einen Aussendurchmesser (d₂) besitzt, der um ein geringes Mass kleiner ist als der Innendurchmesser (dᵢ) der Ventilbohrung (55) im Bewegungsbereich dieses Fortsatzes (49).

3. Hydraulikpumpe nach Anspruch 2, dadurch gekennzeichnet, dass das geringe Mass zwischen 0,1 bis 1 mm liegt.

4. Hydraulikpumpe nach Anspruch 2, dadurch gekennzeichnet, dass das geringe Mass zwischen 0,2 und 0,7 mm liegt.

5. Hydraulikpumpe nach einem der vorhergehenden Ansprüche, dadurch gekennzeichnet, dass der Fortsatz (49) konisch mit zum Ringraum (52) sich verjüngender Oberfläche (59) ausgebildet ist.

6. Hydraulikpumpe nach einem der vorhergehenden Ansprüche, dadurch gekennzeichnet, dass der Fortsatz (49) eine sphärische Oberfläche aufweist, die sich zum Ringraum (52) hin neigt.

7. Hydraulikpumpe nach einem der vorhergehenden Ansprüche, dadurch gekennzeichnet, dass der Ringraum (52) sich spaltförmig am Aussenumfang des Fortsatzes (49) des Schieberkolbens (41) fortsetzt. ₜ

## Claims

1. Hydraulic pump, intended especially for power steering systems and exhibiting the following features:
the hydraulic pump has a rotor (7), driven at varying rotation speeds (n) and, with stationary pump components, forming one or more displacement regions (11, 12), to which inlet openings (20) and outlet openings (33) lead;
the inlet openings (20) of each displacement region are connected to a supply system (17, 18) and the outlet openings (33) of each displacement region are connected to a pressure chamber (35);
the pressure chamber (35) and the supply system intercommunicate via a flow-regulating valve (40) which discharges an unregulated delivery flow into a discharge duct (19) associated with the supply system (17, 18), and which releases a regulated, usable flow (Q) to an external pump outlet (37); the flow-regulating valve (40) comprises a valve spool (41) which is guided in a valve bore (55), this valve spool (41) having a first spool face (53), which is subjected to relatively high pressure, and a second spool face (54), which is subjected to relatively low pressure, this flow-regulating valve (40) further comprising a valve spring (42) and a metering orifice (36) at which a a pressure drop associated with the regulated, usable flow (Q) is tapped off and supplied to the two faces (53,54) of the valve spool (41); the valve spool (41) has a prolongation (49), the position of this prolongation reducing the effective width of the metering orifice (36) as the pump rotation-speed (n) rises, thus generating a negative-slope portion of the usable flow versus pump rotation-speed characteristic, i.e. a portion that exhibits a negative slope overall, characterized in that the metering orifice (36) is formed on a bore (38) which constitutes the usable flow duct and extends in a generally radial orientation towards the flow-regulating valve (40), in that the said flow-duct bore (38) is separated from the associated discharge duct (19) by an axial distance (c) which, reckoned in the direction in which the valve spool (41) slides, is smaller than the width (b) of an annular space (52) that is formed on the valve spool (41), between the first spool face (53) and a third spool face (56); and in that the annular space (52) is connected to the pressure chamber (35) via a cavity (50) in the valve spool (41).

2. Hydraulic pump according to Claim 1, characterized in that the prolongation (49) associated with the valve spool (41) has an outside diameter (d₂) that is smaller, by a small measured margin, than the diameter (dᵢ) of the valve bore (55) within the range over which this prolongation (49) moves.

3. Hydraulic pump according to Claim 2, characterized in that the small measured margin amounts to between 0.1 and 1 mm.

4. Hydraulic pump according to Claim 2, characterized in that the small measured margin amounts to between 0.2 and 0.7 mm.

5. Hydraulic pump according to any one of the preceding Claims, characterized in that the prolongation (49) is designed with a conical taper, its surface

(59) contracting in the direction towards the annular space (52).

6. Hydraulic pump according to any one of the preceding Claims, characterized in that the prolongation (49) has a spherical surface, sloping towards the annular space (52).

7. Hydraulic pump according to any one of the preceding Claims, characterized in that the annular space (52) continues in the form of a clearance at the outer periphery of the prolongation (49) associated with the valve spool (41).

## Revendications

1. Pompe hydraulique, notamment pour assistance de direction, ayant les particularités suivantes: la pompe hydraulique comporte un rotor (7) entraîné à une vitesse de rotation variable (n), qui constitue avec des parties fixes de la pompe au moins une zone de refoulement (11, 12), à laquelle conduisent des orifices d'entrée (20) et des orifices de sortie (33);
les orifices d'entrée (20) de chaque zone de refoulement sont reliés à un système d'alimentation (17, 18) et les orifices de sortie (33) de chaque zone de refoulement sont reliés à un volume de pression (35); le volume de pression (35) et le système d'alimentation sont reliés entre eux par l'intermédiaire d'une valve re régulation d'écoulement (40), qui décharge un écoulement de refoulement non réglé dans un canal de décharge (19) du système d'alimentation (17, 18) et qui fait parvenir un écoulement utile réglé (Q) à une sortie extérieure (37) de la pompe;
la valve de régulation d'écoulement (40) contient un tiroir de distribution (41) guidé dans un alésage (55) de la valve et comportant une première surface haute-pression (53) et une seconde surface basse- pression (54), un ressort de valve (42) ainsi qu'un diaphragme de mesure (36), dans lequel une baisse de pression de l'écoulement utile réglé (Q) est captée et est transmise aux deux surfaces (53, 54) du tiroir de distribution (41);
le tiroir de distribution (41 ) comporte un appendice (49), dont la position diminue la largeur utile du diaphragme de mesure (36) lorsque la vitesse de rotation (n) de la pompe augmente de sorte qu'on obtient, pour la courbe caractéristique représentant l'écoulement utile en fonction de la vitesse de rotation de la pompe, une branche de courbe au total décroissante,
caractérisé en ce que le diaphragme de mesure (36) est formé dans un canal (38) de passage d'écoulement utile s'étendant dans l'ensemble radialement en direction de la valve de régulation d'écoulement (40),
en ce que le canal (38) de passage d'écoulement utile et le canal de décharge correspondant (19) sont espacés l'un de l'autre d'une distance axiale (c), mesurée dans la direction de translation du tiroir de distribution (41 qui est plus petite que la largeur (b) d'un volume annulaire (52), qui est créé sur le tiroir de distribution (41 ) entre la première surface de tiroir (53) et une troisième surface de tiroir (56);
et en ce que le volume annulaire (52) est relié au volume de pression (35) par l'intermédiaire d'une cavité (50) prévue dans le tiroir de distribution (41

2. Pompe hydraulique selon la revendication 1, caractérisée en ce que l'appendice (49) du tiroir de distribution (41 ) a un diamètre extérieur (d₂) qui est inférieur, d'une petite dimension, au diamètre intérieur (d₁) de l'alésage de valve (55) dans la zone de déplacement de cet appendice (49).

3. Pompe hydraulique selon la revendication 2, caractérisée en ce que la petite dimension est comprise entre 0,1 et 1 mm.

4. Pompe hydraulique selon la revendication 2, caractérisée en ce que la petite dimension est comprise entre 0,2 et 0,7 mm.

5. Pompe hydraulique selon une des revendications précédentes, caractérisée en ce que l'appendice (49) est pourvu d'une forme conique avec une surface (59) effilée en direction du volume annulaire (52).

6. Pompe hydraulique selon une des revendications précédentes, caractérisée en ce que l'appendice (49) comporte une surface sphérique qui est en saillie en direction du volume annulaire (52).

7. Pompe hydraulique selon une des revendications précédentes, caractérisée en ce que le volume annulaire (52) se prolonge sous la forme d'un intervalle sur la périphérie extérieure de l'appendice (49) du tiroir de distribution (41 ).
